# EUROPÄISCHE PATENTSCHRIFT

(11) **EP 3 216 532 B1**
(45) Veröffentlichungstag und Bekanntmachung des Hinweises auf die Patenterteilung: **06.10.2021**
(21) Anmeldenummer: 16204449.9
(22) Anmeldetag: 15.12.2016
(51) Int. Cl.: B08B 9/08, B08B 9/093, F16J 13/24

(54) **SICHERHEITSVERSCHLUSS AN EINEM BEHÄLTER MIT EINER MEDIENZUFUHRLEITUNG**
SAFETY CLOSURE ON A CONTAINER HAVING A MEDIA SUPPLY CONDUIT
FERMETURE DE SÉCURITÉ SUR UN RÉCIPIENT DOTÉ D'UNE CONDUITE D'AMENÉE DE MILIEU

(30) Priorität: 08.03.2016 DE 102016203760
(43) Veröffentlichungstag der Anmeldung: 13.09.2017
(73) Patentinhaber: KRONES Aktiengesellschaft, 93073 Neutraubling (DE)
(72) Erfinder: Gruber, Robert, 93073 Neutraubling (DE)
(74) Vertreter: Grünecker Patent- und Rechtsanwälte PartG mbB

(56) Entgegenhaltungen:
- WO-A1-93/10914
- WO-A1-2012/079746
- WO-A1-2015/016783
- DE-A1- 3 102 525
- DE-A1- 3 640 440
- GB-A- 1 416 707
- US-A- 2 706 999
- US-A- 2 938 648
- US-B1- 6 793 084

## Beschreibung

Die Erfindung betrifft einen Sicherheitsverschluss an einem Behälter mit einer Medienzufuhrleitung, insbesondere Reinigungsleitung, und einen entsprechend gesicherten Dosierungsbehälter.

Gängige Sicherheitsanforderungen gemäß Maschinenrichtlinie erfordern für in Produktionsanlagen integrierte Behälter mit manuell zu öffnenden Deckeln und mit einer Medienzufuhrleitung zum Reinigen, insbesondere Ausspritzen des Behälters, für eine Heißwasserzufuhr oder dergleichen geeignete technische Maßnahmen zur Vermeidung von Personenschäden aufgrund von Fehlbedienungen. Diese drohen prinzipiell, falls Behälter während einer Zufuhr von Heißwasser, aggressiven Reinigungsmitteln oder dergleichen Medien geöffnet werden. Besondere Gefahr geht dabei von Spritzköpfen aus, die zum Beispiel Heißwasser oder Reinigungsmittel unter Druck großflächig verteilen.

In der Lebensmittelindustrie, insbesondere in der Getränkeindustrie, ist diese Problematik vor allem bei Behältern zum Dosieren von Kleinmengen anzutreffen, wie beispielsweise in einer Brauerei bei Hopfengabebehältern, Additivbehältern oder allgemein bei Behältern zur Dosierung von Zusätzen beim Brauen. Prinzipiell gilt dies jedoch für alle Behälter, bei denen eine Handhabung der Deckel im Handbetrieb praktikabel ist.

Aus dem Stand der Technik bekannte Sicherheitsvorrichtungen sind meistens elektrisch ausgeführt. Mittels Sensoren, die den Öffnungszustand des Deckels aufnehmen, wie beispielsweise aus der WO 2012/079746 A1 bekannt, und elektrischer Signalübertragung lässt sich ein fehlerhaftes Öffnen steuerbarer Absperrarmaturen in zuführenden Leitungen erkennen. Zusätzlich können Signale vom Türschalter in speicherprogrammierbare Anlagensteuerungen übertragen werden, um darin ein unbeabsichtigtes Öffnen zuführender Absperrorgane durch geeignete Signalverarbeitung zu verhindern. Das unbeabsichtigte Öffnen zuführender Absperrorgane kann auch mittels elektrischer Hardwareverdrahtung verhindert werden.

Eine elektrisch gesteuerte Deckelsicherung ist jedoch aufwändig wegen der notwendigen Hardware, Softwareprogrammierung und einer vergleichsweise aufwändigen Inbetriebnahme. Außerdem bedarf es bei einer derartigen elektrischen Deckelsicherung einer einwandfreien Funktion der gesamten Steuerstrecke, einschließlich Türschalter, diversen Signalleitungen, der zentralen Steuereinheit und gegebenenfalls vorhandener elektrisch angesteuerter Vorsteuereinrichtungen für pneumatisch gesteuerte Absperrorgane. Die Ausfallwahrscheinlichkeit einzelner Komponenten summiert sich dabei auf. Sicherheitstechnisch problematisch können zudem Schnittstellen zwischen Anlagenteilen unterschiedlicher Lieferanten sein.

Alternativ zur elektrischen Deckelsicherung werden auch Vorhängeschlösser zur rein mechanischen Absicherung verwendet. Diese stellen jedoch lediglich die Authentizität des Schlüssels in der Hand des Bedieners sicher, bieten aber keinen Schutz vor Fehlbedienung.

Alternativ kann ein Sicherheitsverschluss gemäß WO 2012/079746 A1 im Wesentlichen zweistufig ausgebildet sein, um zuerst eine Druckentlastung oder dergleichen durch begrenztes Öffnen zu ermöglichen und so ein unkontrolliertes Aufschlagen des Deckels zu verhindern. Allerdings wird auch in diesem Zusammenhang ein elektrischer Türschalter ergänzend eingesetzt.

Aus GB 1 416 707.A ist ein Dampfgefäß bekannt, dessen Deckel mittels ausklappbarer Rändelmuttern auf einem Rahmen verschlossen und befestigt wird. Darüber befindet sich ein zusätzlicher Drahtgitterkäfig, der mittels Scharnieren ebenso am Rahmen befestigt ist. Ferner ist am Dampfgefäß eine Ausgangsleitung für Dampf vorhanden, die mittels eines Ventils und eines Verbindungsgestänges an eine mittels Hebel betätigte Quadrantenscheibe gekoppelt ist. Diese dient einerseits dazu, einen elektrischen Kontakt zum Öffnen und Schließen der Dampfzufuhr mittels eines Schalters herzustellen und andererseits dazu, die Stellung des Ventils der Ausgangsleitung mit der Stellung des Drahtgitterkäfigs mechanisch zu verriegeln. Die Dampfzufuhr kann dann nur geöffnet werden kann, wenn der Drahtgitterkäfig geschlossen ist. Jedoch wird die Dampfzufuhr ausschließlich elektrisch verriegelt.

US 2 706 999 A offenbart den Verschluss eines Druckgefäßes beispielsweise an dessen Stirnseite mittels einer Tür, die durch Verdrehen eines die Tür umgreifenden Betätigungsrings verschlossen und verriegelt wird. Lediglich bei vollständig aufgedrehtem Betätigungsring kann ein Sicherungsdorn durch eine dann fluchtende Öffnung in einer am Sicherungsring befestigte Lasche geschoben werden. Der Sicherungsdorn ist ferner antriebstechnisch mit einem Absperrorgan eines Medienzufuhrventils verbunden.

Es besteht somit Bedarf für einen zuverlässigen und apparativ einfachen Sicherheitsverschluss, der ein unkontrolliertes und/oder versehentliches und/oder fehlerhaftes Öffnen eines mechanisch zu betätigenden Deckels an einem Behälter mit einer Medienzufuhrleitung für sicherheitstechnisch relevante Medien, wie beispielsweise Reinigungslösungen, verhindert.

Die gestellte Aufgabe wird mit einem Sicherheitsverschluss an einem Behälter nach Anspruch 1 gelöst. Demnach ist der Sicherheitsverschluss an einem Behälter mit einer Medienzufuhrleitung ausgebildet. Der Behälter ist insbesondere ein Dosierungsbehälter. Die Medienzufuhrleitung dient zum Spülen und/oder Reinigen des Behälters, vorzugsweise zum Ausspritzen des Behälters, insbesondere zur Reinigung im CIP (Cleaning-In-Place) Verfahren.

Der Sicherheitsverschluss umfasst: einen mechanisch zu betätigenden Deckel zum Verschließen des Behälters; ein Absperrorgan zum Verschließen der Medienzufuhrleitung; einen Schwenkhebel mit einem Betätigungsarm zum Aufsetzen des Deckels auf den Behälter und mit einem ersten Verriegelungselement, wobei der Schwenkhebel zwischen dem Betätigungsarm und dem ersten Verriegelungselement drehbar gelagert ist; und ein mit dem Absperrorgan antriebstechnisch gekoppeltes zweites Verriegelungselement, das als ein selektiv bei geöffnetem Absperrorgan wirksamer Anschlag für das erste Verriegelungselement derart ausgebildet ist, dass der Deckel nicht geöffnet werden kann.

Darunter ist zu verstehen, dass der nicht geöffnete Deckel als Spritzschutz vom Inneren des Behälters nach außen hin wirkt. Dadurch werden Bediener vor Verbrühungen und/oder Verätzungen beim Ausspritzen des Behälters mit Flüssigmedium und/oder Desinfektionsmitteln geschützt, die ansonsten bei geöffnetem Deckel und geöffnetem Absperrorgan austreten könnten.

Das erste Verriegelungselement ist beispielsweise ein Hebelarm oder eine Scheibe. Das zweite Verriegelungselement ist derart ausgebildet, dass es das erste Verriegelungselement bei geöffnetem Absperrorgan mechanisch blockiert und dadurch ein Abheben des Deckels soweit verhindert, dass ein Spritzschutz gegeben ist.

Der Schwenkhebel ist zwischen dem Betätigungsarm und dem ersten Verriegelungselement drehbar gelagert, insbesondere um eine horizontale Kippachse.

Der Betätigungsarm ist mit dem Deckel verbunden, beispielsweise durch ein Gelenk. Dadurch kann der Deckel an dem Betätigungsarm hängend abgehoben werden. Denkbar ist jedoch auch ein vom Deckel lösbarer Betätigungsarm, der zum Verschließen beispielsweise in eine im Deckel ausgebildete Nut eingreift.

Das Absperrorgan ist vorzugsweise ein Scheibenventil, insbesondere eine manuell zu betätigende Handklappe. Weiterhin sind auch andere funktional entsprechende Absperrorgane, wie beispielhaft ein Kugelhahn oder ähnliche, einsetzbar. Das zweite Verriegelungselement ist vorzugsweise fest mit dem Absperrorgan verbunden, beispielsweise durch Formschluss mit einem an dem Absperrorgan ausgebildeten Handgriff.

Vorzugsweise ist das zweite Verriegelungselement ferner derart ausgebildet, dass das erste Verriegelungselement das Absperrorgan bei geöffnetem Deckel in einer geschlossenen Stellung mittels des zweiten Verriegelungselements blockiert. Entsprechend ist das zweite Verriegelungselement derart ausgebildet, dass es das erste Verriegelungselement nur bei geschlossenem Absperrorgan freigibt.

Somit kann der Deckel nur bei geschlossenem Absperrorgan geöffnet werden. Entsprechend kann das Absperrorgan nur bei geschlossenem Deckel geöffnet werden. Behälter und Deckel sind so ausgebildet, und insbesondere so dimensioniert, dass der entsicherte Deckel manuell geöffnet werden kann, insbesondere um eine Produktkomponente und/oder ein Produktadditiv einzufüllen.

Vorzugsweise weist das zweite Verriegelungselement eine Ausnehmung auf, die bei geschlossenem Absperrorgan mit dem ersten Verriegelungselement fluchtet, derart dass das erste Verriegelungselement beim Öffnen des Deckels in die Ausnehmung kippt. Der Schalthebel greift dann bei geöffnetem Deckel formschlüssig in die Ausnehmung ein und verhindert ein Öffnen des Absperrorgans.

Vorzugsweise ist das zweite Verriegelungselement eine Verriegelungsscheibe mit einer Ausnehmung für das erste Verriegelungselement. Die Verriegelungsscheibe lässt sich festverbunden oder mittels eines Getriebes auf einfache Weise an das Absperrorgan koppeln. Die Ausnehmung ermöglicht einen apparativ einfachen und zuverlässigen Formschluss mit dem ersten Verriegelungselement.

Vorzugsweise weist das erste Verriegelungselement eine Ausnehmung für das zweite Verriegelungselement auf. Das erste Verriegelungselement ist dann insbesondere als Scheibe ausgebildet und gemeinsam mit dem Deckel um eine vertikale Drehachse schwenkbar.

Das zweite Verriegelungselement greift bei geschlossenem Deckel und geöffnetem Absperrorgan formschlüssig in die Ausnehmung des ersten Verriegelungselements ein und wirkt dadurch als ein mechanisch blockierender Anschlag für das erste Verriegelungselement, der ein Öffnen des Deckels verhindert. Umgekehrt lässt sich das erste Verriegelungselement zum Öffnen des Deckels nur bei geschlossenem Absperrorgan in die Ausnehmung des zweiten Verriegelungselements einschwenken/drehen.

Vorzugsweise ist das zweite Verriegelungselement um eine Drehachse beweglich, die orthogonal zu einer Schwenkachse des Schwenkhebels ausgerichtet ist. Dies ermöglicht ein einfaches Umschalten zwischen einem Anschlag des ersten Verriegelungselements gegen das zweite Verriegelungselement und einem formschlüssigen Eingriff des ersten Verriegelungselements in die Ausnehmung des zweiten Verriegelungselements.

Vorzugsweise lässt sich das Absperrorgan manuell mittels eines Betätigungshebels öffnen/schließen. Das zweite Verriegelungselement ist dann fest mit dem Betätigungshebel verbunden. Dies ermöglicht eine besonders zuverlässige und einfache Sicherung des geschlossenen Deckels oder Absperrorgans mittels mechanischer Verriegelung, insbesondere ohne elektrische oder pneumatische Aktoren.

Vorzugsweise ist der Behälter ein Dosierungsbehälter. Der Deckel ist dann zum Verschließen einer Einfüllöffnung für eine Produktkomponente ausgebildet. Derartige Behälter eignen sich bei üblichem Fassungsvermögen besonders für eine manuelle/mechanische Betätigung und Sicherung des Deckels.

Vorzugsweise ist an die Medienzufuhrleitung eine Ausspritzeinrichtung für den Behälter angeschlossen. Die Ausspritzeinrichtung umfasst beispielsweise eine Pumpe und/oder eine unter Überdruck stehende Versorgungsleitung für ein Flüssigmedium sowie wenigstens eine Ausspritzdüse im Inneren des Behälters. Dies ermöglicht ein effizientes Spülen und/oder Reinigen im Sinne einer CIP.

Vorzugsweise ist zusätzlich ein elektrisch oder pneumatisch angesteuertes Ventil zum Absperren/Freigeben der Medienzufuhrleitung vorhanden. Dieses Ventil dient der zentral gesteuerten Zuleitung von beispielhaft Reinigungsmitteln und/oder Wasser und ist dann in Reihenschaltung mit dem mechanischen Absperrorgan des Sicherheitsverschlusses ausgebildet, insbesondere stromaufwärts davon. Dies ermöglicht eine zentrale Steuerung von Reinigungsprozessen ohne Beeinträchtigung des Prozessablaufs durch die Absicherung mittels des mechanischen Absperrorgans.

Vorzugsweise ist der Schwenkhebel seitlich des Deckels an dem Behälter drehbar gelagert. Der Betätigungsarm des Schwenkhebels greift dann über den Deckel über. Das erste Verriegelungselement kann dann auf einfache Weise dem Betätigungsarm entgegengesetzt angeordnet werden und bis in den Bereich des zweiten Verriegelungselements reichen. Der Schwenkhebel ist beispielsweise um eine horizontale oder vertikale Schwenkachse drehbar an einem Lagerbock befestigt. Der Lagerbock kann an dem Behälter ausgebildet sein oder beispielsweise auch an der Medienzufuhrleitung befestigt sein.

Vorzugsweise umfasst der Sicherheitsverschluss ferner eine an dem Behälter befestigte Arretierung für den Betätigungsarm in einer den Behälter abdichtenden Stellung des Deckels. Die Arretierung kann beispielsweise schwenkbar ausgebildet sein, insbesondere um eine horizontale Drehachse, um den Betätigungsarm für ein vollständiges Öffnen des Deckels freizugeben. Dadurch kann der Betätigungsarm für ein abdichtendes Andrücken des Deckels auf den Behälter mechanisch entlastet werden.

Vorzugsweise ist der Deckel für ein manuelles Öffnen/Schließen ausgebildet.

Bevorzugt wird die gestellte Aufgabe gelöst mit einem Behälter, der als Dosierungsbehälter für eine Produktkomponente oder ein Produktadditiv, insbesondere zur Herstellung eines Getränks, mit einer Medienzufuhrleitung und einem Sicherheitsverschluss an dem Behälter nach wenigstens einer der voranstehend beschriebenen Ausführungsformen ausgebildet ist. Produktkomponenten sind beispielsweise Hopfen/Hopfenprodukte, Farbebier, Aromen und Grundstoffe. Produktadditive sind beispielsweise Enzyme, Milchsäure, Mineralsäure und Filterhilfsmittel.

Vorzugsweise ist der Behälter dann für einen stationären Betrieb in einer Produktionsanlage für Lebensmittel, wie beispielsweise Getränke und insbesondere Bier, ausgebildet und die Medienzufuhrleitung für ein Spülen und/oder Reinigen ohne Demontage des Dosierungsbehälters im Sinne einer CIP. Dadurch kann die Reinigung des Behälters bei korrekter Stellung des Sicherheitsverschlusses automatisch und ohne Transport des Behälters und ohne Montage/Demontage der Medienzufuhrleitung erfolgen. Die Produktionsanlage kann beispielsweise in einem Sudhaus installiert sein oder in einem Kaltbereich einer Brauerei. Ebenso kann der Behälter prinzipiell auch mobil ausgebildet sein, insbesondere fahrbar, und mittels Schläuchen oder dergleichen Leitungen an eine entsprechend Produktionsanlage angeschlossen werden. Vorzugsweise ist der Behälter als Hopfengabebehälter ausgebildet. Der Sicherheitsverschluss ist an einem derartigen Behälter besonders vorteilhaft einsetzbar, ebenso an anderweitigen Behältern für Brauadditive.

Bevorzugte Ausführungsformen der Erfindung sind in den Zeichnungen dargestellt. Es zeigen:
- Figur 1: eine schematische seitliche Ansicht einer ersten Ausführungsform bei geöffnetem Ventil und geschlossenem Deckel;
- Figur 2: eine schematische Draufsicht auf die Anordnung gemäß Figur 1;
- Figur 3: eine Ansicht gemäß Figur 1 bei geschlossenem Ventil und geöffnetem Deckel; und
- Figur 4: eine schematische Draufsicht auf eine zweite Ausführungsform bei geschlossenem Ventil und geöffnetem Deckel.

Wie die Figuren 1 und 2 schematisch erkennen lassen, ist der Sicherheitsverschluss 1 gemäß der Erfindung an einem Behälter 2 mit einer Medienzufuhrleitung 3 zum Spülen und/oder Reinigen des Behälters 2 ausgebildet. Der Sicherheitsverschluss 1 umfasst: einen vertikal kippbaren Deckel 4 zum manuellen Verschließen des Behälters 2; ein Absperrorgan 5 zum manuellen Verschließen der Medienzufuhrleitung 3; einen Schwenkhebel 6 mit einem Betätigungsarm 6a zum Aufsetzen des Deckels 4 und mit einem entgegengesetzten ersten Verriegelungselement 6b; und ein mit dem Absperrorgan 5 antriebstechnisch gekoppeltes zweites Verriegelungselement 7, das eine Bewegung des ersten Verriegelungselements 6b zum Entsichern des Deckels 4 entweder blockiert oder freigibt. Das erste Verriegelungselement 6b ist beispielsweise als Hebelarm, Scheibensegment oder dergleichen ausgebildet.

Der Schwenkhebel 6 ist um eine vorzugsweise horizontale Schwenkachse 6c drehbar gelagert. Das zweite Verriegelungselement 7 ist vorzugsweise als Verriegelungsscheibe 7a mit einer Ausnehmung 7b um eine vertikale Drehachse 7c drehbar ausgebildet.

Das Absperrorgan 5 ist vorzugsweis als Handklappe, also als ein Scheibenventil mit einer Klappe 5a und einem Handgriff 5b zum manuellen Öffnen/Schließen ausgebildet. Dies ist in der Figur 2 als Doppelpfeil schematisch angedeutet, wobei die Betätigungsrichtungen lediglich beispielhaft sind. Die Klappe 5a ist zum Schließen des Absperrorgans 5 um eine Drehachse 5c drehbar im Absperrorgan 5 gelagert. Die Drehachsen 5c, 7c sind vorzugsweise identisch für eine direkte Kopplung der Verriegelungsscheibe 7a und der Klappe 5a aneinander. Auch andere Absperrorgane sind denkbar, die sich durch Drehbewegung um eine Achse betätigen lassen. Aus der Figur 1 wird deutlich, dass das zweite Verriegelungselement 7, insbesondere die Verriegelungsscheibe 7a, als ein selektiv bei geöffnetem Absperrorgan 5 wirksamer Anschlag 8 für das erste Verriegelungselement 6b ausgebildet ist, so dass sich der Deckel 4 bei geöffnetem Absperrorgan 5 nicht öffnen lässt.

Insbesondere aus der Figur 3 wird deutlich, dass sich das erste Verriegelungselement 6b nur bei geschlossenem Absperrorgan 5 in/durch die Ausnehmung 7b kippen lässt, und zwar falls das erste Verriegelungselement 6b in der Draufsicht (der Figur 2) mit der Ausnehmung 7b fluchtet, also die Verriegelungsscheibe 7a in einer entsprechenden Drehlage ruht. Dies ermöglicht ein Öffnen des Deckels 4, wodurch zudem das Absperrorgan 5 in seiner geschlossenen Stellung blockiert wird. Die mit dem ersten Verriegelungselement 6b fluchtende Stellung 9 der Ausnehmung 7b und die zugehörige Stellung des Handgriffs 5b sind in der Figur 2 zum besseren Verständnis mit gepunkteten Linien angedeutet.

Am Behälter 2 ist vorzugsweise ein zum zweiten Verriegelungselement 7 hin seitlich über den Deckel 4 überstehender Lagerbock 10 für den Schwenkhebel 6 ausgebildet. Alternativ kann der Lagerbock 10 auch zum Beispiel an einer Rohrleitung, wie etwa der Medienzufuhrleitung 3 befestigt sein

Am Behälter 2 ist vorzugsweise ferner eine Arretierung 11 für den geschlossenen Deckel 4 ausgebildet. Wie die Figuren 2 und 3 verdeutlichen, kann die Arretierung 11 eine Feststellschraube 11a oder dergleichen umfassen und beispielsweise um eine horizontale Drehachse 11b schwenkbar sein, um den Betätigungshebel 6a für ein Öffnen des Deckels 4 nach Lösen der Feststellschraube 11a freizugeben.

Der Deckel 4 umfasst vorzugsweise eine Halterung 4a, an der der Deckel 4 am Betätigungshebel 6a hängt. Der Deckel 4 ist vorzugsweise verdrehfest oder aber um eine horizontale Drehachse kippbar am Betätigungshebel 6a gelagert. Der Deckel 4 lässt sich mittels des Betätigungshebels 6a auf den Behälter 2 aufsetzen und von diesem abheben.

Der Behälter 2 ist vorzugsweise als Dosierungsbehälter ausgebildet. Bei geöffnetem Deckel 4 lässt sich eine (in der Figur 1 durch einen Blockpfeil schematisch angedeutete) Produktkomponente 12, ein Produktadditiv oder dergleichen in den Behälter 2 einfüllen. Bei geschlossenem Deckel 4 kann der Behälter 2 durch die Medienzufuhrleitung 3 mit einem Flüssigmedium 13, wie beispielsweise Heißwasser, gespült, gereinigt und insbesondere ausgespritzt werden. Zu diesem Zweck ist an der Medienzufuhrleitung 3 vorzugsweise wenigstens eine Ausspritzeinrichtung 14 vorhanden, beispielsweise in Form einer Spritzdüse (dargestellt) und/oder einer Pumpe (nicht dargestellt) und/oder dergleichen Einrichtung zum Zufördern des Flüssigmediums 13 unter einem geeigneten Überdruck.

Das Flüssigmedium kann prinzipiell ein Spülmittel, Reinigungsmittel, Desinfektionsmittel, wenigstens einen technischen Hilfsstoff und/oder Produkt beinhalten. Technische Hilfsstoffe können auch zu den Produktadditiven gezählt werden und sind beispielsweise Enzyme, Calziumchlorid, Säure und andere Lösungsmittel als Wasser.

In der Figur 2 ist ferner ein elektrisch und/oder pneumatisch betriebenes Ventil 15 zum insbesondere zentral gesteuerten Freigeben, Absperren und/oder Dosieren des Flüssigmediums 13 schematisch angedeutet. Sobald das zweite Verriegelungselement 7 als Anschlag 8 für das erste Verriegelungselement 6b wirkt und das Absperrorgan 5 offen ist, lässt sich ein vorgegebener Prozess zum Spülen, Reinigen und/oder Desinfizieren des Behälters 2 ohne weitere Einschränkung durch die Verschlusssicherung 1 automatisch steuern.

Wie die Figur 4 erkennen lässt, kann der Sicherheitsverschluss 21 gemäß einer zweiten bevorzugten Ausführungsform alternativ für einen um eine vertikale Schwenkachse 26c schwenkbaren Schwenkhebel 26 und Deckel 4 ausgebildet sein. Der Schwenkhebel 26 umfasst einen Betätigungsarm 26a, der vorzugsweise durch die Halterung 4a fest mit dem Deckel 4 verbunden ist, und ein erstes Verriegelungselement 26b, das funktional wie bei der ersten Ausführungsform mit dem zweiten Verriegelungselement 7 zusammenwirkt. Das erste Verriegelungselement 26b ist dann vorzugsweise scheibenförmig mit einer Ausnehmung 26d, beispielsweise einer Ausklinkung, ausgebildet.

Bei beiden Sicherheitsverschlüssen 1, 21 lässt sich der Deckel 4 nur dann öffnen, wenn die Ausnehmung 7b der Verriegelungsscheibe 7a bezüglich des ersten Verriegelungselements 6b, 26b so ausgerichtet ist, dass sich dieses in die Ausnehmung 7b einschwenken bzw. hineindrehen lässt. Ansonsten wirkt die Verriegelungsscheibe 7a als Anschlag 8 für das erste Verriegelungselement 6b, 26b, um ein Öffnen des Deckels 4 zu verhindern.

Bei der zweiten Ausführungsform lässt sich das Absperrorgan 5 nur dann öffnen, wenn die Ausnehmung 26d des ersten Verriegelungselements 26b mit dem zweiten Verriegelungselement 7, insbesondere mit der Verriegelungsscheibe 7a, fluchtend ausgerichtet ist. Bei beiden Varianten sind die Schwenkachsen 6c, 26c vorzugsweise orthogonal zur Drehachse 7c der Verriegelungsscheibe 7a ausgerichtet.

Ansonsten können sämtliche im Zusammenhang mit der ersten Ausführungsform beschriebenen strukturellen Elemente mit entsprechenden Funktionen auch bei der zweiten Ausführungsform und dem zugehörigen Behälter 2 und der Medienzufuhrleitung 3 vorhanden sein.

Der Sicherheitsverschluss 1, 21 ist rein mechanisch aufgebaut und hat daher eine besonders hohe Ausfallsicherheit. Entsprechend kann der Sicherheitsverschluss 1, 21 als zusätzliche Sicherheitsmaßnahme dienen, die im störungsfreien Betrieb des optionalen elektrisch und/oder pneumatisch betriebenen Ventils 15 zwar redundant ist, aufgrund der seriellen Anordnung des Absperrorgans 5 und des Ventils 15 jedoch beispielsweise bei einem Dichtungsbruch im Ventil 15, also auch bei dessen einwandfreier Ansteuerung und/oder Stellung, zum Tragen kommt.

Das zweite Verriegelungselement 7 ist vorzugsweise sowohl mit der Klappe 5a als auch mit dem Handgriff 5b verdrehfest verbunden, beispielsweise durch Formschluss. Denkbar wäre aber auch eine Ankopplung des zweiten Verriegelungselements 7 an das Absperrorgan 5 mittels eines Getriebes, einer Kulisse, eines Schneckentriebs, Zahnrad/Zahnstange oder dergleichen.

Das zweite Verriegelungselement 7 könnte demnach auch als funktional der Verriegelungsscheibe 7a entsprechend linear beweglicher Verriegelungsschieber (nicht dargestellt) mit einer Ausnehmung 7b für das erste Verriegelungselement 6b, 26b ausgebildet sein. Für einen solchen Verriegelungsschieber wäre die Drehbewegung zur Betätigung des Absperrorgans 5 in eine Linearbewegung des Verriegelungsschiebers zu übersetzen, beispielsweise durch Kopplung mittels Zahnrad und Zahnstange.

Entscheidend ist, dass sich die Position der Ausnehmung 7b bezüglich des ersten Verriegelungselements 6b, 26b in Abhängigkeit von der Öffnungsstellung des Absperrorgans 5 wie oben beschrieben ändert, also das zweite Verriegelungselement 7, gegebenenfalls auch in Form eines Steuerschiebers, bei offenem Absperrorgan 5 als Anschlag 8 für das erste Verriegelungselement 6b, 26b wirkt und die Ausnehmung 7b des zweiten Verriegelungselements 7 bei geschlossenem Absperrorgan 5 in einer mit dem ersten Verriegelungselement 6b, 26b ausgerichteten Stellung 9 ist, so dass das erste Verriegelungselement 6b, 26b in die Ausnehmung 7b einschwenken kann..

Der Behälter 2 und die Medienzufuhrleitung 3 eignen sich zur ortsfesten Installation und Spülung und/oder Reinigung und/oder Desinfektion in einem Lebensmittel verarbeitenden Betrieb, wie beispielsweise in einem Sudhaus oder dergleichen Produktionsanlage.

Der Sicherheitsverschluss 1, 21 gewährleistet auf einfache und zuverlässige Weise einen Schutz von Bedienpersonal vor heißen und/oder aggressiven Flüssigmedien 13, die ansonsten aufgrund eines versehentlichen Öffnens des Deckels 4 insbesondere während einer Spülung und/oder Reinigung und/oder Desinfektion austreten könnten. Unter einer Desinfektion ist auch eine Entkeimung gemeint. Das gleiche gilt auch für Desinfektionsmittel und Entkeimungsmittel.

Das elektrisch und/oder pneumatisch betriebene Ventil 15 kann beispielsweise ein Kugelhahn, eine Absperrklappe, ein Schieber oder dergleichen sein. Das Ventil 15 könnte auch hydraulisch angesteuert sein.

Die Ausspritzeinrichtung 14 kann beispielsweise als Rohrleitung verstanden werden, welche in dem Behälter 2 endet. Ebenso kann die Ausspritzeinrichtung 14 Verteileinrichtungen, wie Spritzkopf, Zielstrahlreiniger, Prallteller oder ähnliche Einrichtungen umfassen, welche das Medium verteilen oder auffächern. Auch Ringleitungen mit Öffnungen sind denkbar.

## Patentansprüche

1. Sicherheitsverschluss (1, 21) an einem Behälter (2) mit einer Medienzufuhrleitung (3) zum Spülen und/oder Reinigen des Behälters (2), umfassend:
- einen Deckel (4) zum Verschließen des Behälters (2);
- ein Absperrorgan (5) zum Verschließen der Medienzufuhrleitung (3);
- einen Schwenkhebel (6, 26) mit einem Betätigungsarm (6a, 26a) zum Aufsetzen des Deckels (4) und mit einem ersten Verriegelungselement (6b, 26b), wobei der Schwenkhebel (6, 26) zwischen dem Betätigungsarm (6a, 26a) und dem ersten Verriegelungselement (6b, 26b) drehbar gelagert ist; und
- ein mit dem Absperrorgan (5) antriebstechnisch gekoppeltes zweites Verriegelungselement (7), das als ein selektiv bei geöffnetem Absperrorgan (5) wirksamer Anschlag (8) für das erste Verriegelungselement (6b, 26b) derart ausgebildet ist, dass der Deckel (4) bei geöffnetem Absperrorgan (5) nicht geöffnet werden kann.

2. Sicherheitsverschluss (1, 21) an einem Behälter (2) nach Anspruch 1, wobei das zweite Verriegelungselement (7) ferner derart ausgebildet ist, dass das erste Verriegelungselement (6b, 26b) das zweite Verriegelungselement (7) bei geöffnetem Deckel (4) blockiert und dadurch ein Öffnen des Absperrorgans (5) verhindert.

3. Sicherheitsverschluss (1, 21) an einem Behälter (2) nach Anspruch 1 oder 2, wobei das zweite Verriegelungselement (7) eine Ausnehmung (7b) aufweist, die bei geschlossenem Absperrorgan (5) mit dem ersten Verriegelungselement (6b, 26b) ausgerichtet ist, derart dass das erste Verriegelungselement (6b, 26b) beim Öffnen des Deckels (4) in die Ausnehmung (7b) eingreift.

4. Sicherheitsverschluss (1, 21) an einem Behälter (2) nach einem der vorigen Ansprüche, wobei das zweite Verriegelungselement (7) eine Verriegelungsscheibe (7a) mit einer Ausnehmung (7b) für das erste Verriegelungselement (6b, 26b) ist.

5. Sicherheitsverschluss (1, 21) an einem Behälter (2) nach einem der vorigen Ansprüche, wobei das erste Verriegelungselement (26b), das insbesondere als Scheibe ausgebildet ist, eine Ausnehmung (26d) für das zweite Verriegelungselement (7) aufweist.

6. Sicherheitsverschluss (1, 21) an einem Behälter (2) nach Anspruch 4 oder 5, wobei das zweite Verriegelungselement (7) um eine Drehachse (7c) beweglich ist, die orthogonal zu einer Schwenkachse (6c, 26c) des Schwenkhebels (6, 26) ausgerichtet ist.

7. Sicherheitsverschluss (1, 21) an einem Behälter (2) nach einem der vorigen Ansprüche, wobei sich das Absperrorgan (5) manuell mittels eines Handgriffs (5b) öffnen/schließen lässt und das zweite Verriegelungselement (7) fest mit dem Handgriff (5b) verbunden ist.

8. Sicherheitsverschluss (1, 21) an einem Behälter (2) nach wenigstens einem der vorigen Ansprüche, wobei der Behälter (2) ein Dosierungsbehälter ist und der Deckel (4) zum Verschließen einer Einfüllöffnung für eine Produktkomponente (12) oder ein Produktadditiv ausgebildet ist.

9. Sicherheitsverschluss (1, 21) an einem Behälter (2) nach wenigstens einem der vorigen Ansprüche, ferner mit einer an die Medienzufuhrleitung (3) angeschlossene Ausspritzeinrichtung (14) für den Behälter (2).

10. Sicherheitsverschluss (1, 21) an einem Behälter (2) nach wenigstens einem der vorigen Ansprüche, ferner mit einem elektrisch oder pneumatisch angesteuerten Absperrorgan (15) zum Absperren der Medienzufuhrleitung (3).

11. Sicherheitsverschluss (1, 21) an einem Behälter (2) nach wenigstens einem der vorigen Ansprüche, wobei der Schwenkhebel (6, 26) seitlich des Deckels (4) und insbesondere an dem Behälter (2) drehbar gelagert ist.

12. Sicherheitsverschluss (1, 21) an einem Behälter (2) nach wenigstens einem der vorigen Ansprüche, ferner mit einer an dem Behälter (2) befestigten Arretierung (11) für den Betätigungsarm (6a, 26a) in einer den Behälter (2) abdichtenden Stellung des Deckels (4).

13. Sicherheitsverschluss (1, 21) an einem Behälter (2) nach wenigstens einem der vorigen Ansprüche, wobei der Deckel (4) für ein manuelles Öffnen/Schließen ausgebildet ist.

14. Behälter (2), der als Dosierungsbehälter für eine Produktkomponente (12) oder ein Produktadditiv, insbesondere zur Herstellung eines Getränks, mit einer Medienzufuhrleitung (3) und einem Sicherheitsverschluss (1) an dem Behälter nach wenigstens einem der vorigen Ansprüche ausgebildet ist.

15. Behälter nach Anspruch 14, der für einen stationären Betrieb in einer Produktionsanlage für Lebensmittel, wie beispielsweise Getränke und insbesondere Bier, ausgebildet ist, und wobei die Medienzufuhrleitung (3) für ein Spülen und/oder Reinigen ohne Demontage des Behälters (2) ausgebildet ist.

## Claims

1. Safety closure (1, 21) at a container (2) with a media supply line (3), in particular for rinsing and/or cleaning said container (2), comprising:
- a lid (4) for closing said container (2);
- a shut-off device (5) for closing said media supply line (3);
- a pivoting lever (6, 26) with an actuating arm (6a, 26a) for placing said lid (4), and with a first locking element (6b, 26b), wherein the pivoting lever (6, 26) is mounted rotatably between the actuating arm (6a, 26a) and the first locking element (6b, 26b); and
- a second locking element (7) which is drive-coupled to said shut-off device (5) and which as a stop (8) for said first locking element (6b, 26b), being selectively operative when said shut-off device (5) is open, is configured such that said lid (4) can not be opened when said shut-off device (5) is open.

2. Safety closure (1, 21) at a container (2), according to claim 1, where said second locking element (7) is further configured such that said first locking element (6b, 26b) blocks said second locking element (7) when said lid (4) is open and thereby prevents said shut-off device (5) from opening.

3. Safety closure (1, 21) at a container (2), according to claim 1 or 2, where said second locking element (7) comprises a recess (7) which, when said shut-off device (5) is closed, is aligned with said first locking element (6b, 26b) such that said first locking element (6b, 26b) engages in said recess (7b) when said lid (4) is opened.

4. Safety closure (1, 21) at a container (2), according to one of the preceding claims, where said second locking element (7) is a locking disk (7a) with a recess (7c) for said first locking element (6b, 26b).

5. Safety closure (1, 21) at a container (2), according to one of the preceding claims, where said first locking element (26b) being configured in particular as a disk comprises a recess (26d) for said second locking element (7).

6. Safety closure (1, 21) at a container (2), according to claim 4 or 5, where said second locking element (7) is movable about an axis of rotation (7c) which is oriented orthogonal to a pivot axis (6c, 26c) of said pivoting lever (6, 26).

7. Safety closure (1, 21) at a container (2), according to one of the previous claims, where said shut-off device (5) can be opened/closed manually by way of a handle (5b), and said second locking element (7) is fixedly connected to said handle (5b).

8. Safety closure (1, 21) at a container (2), according to at least one of the preceding claims, where said container (2) is a dosing container and said lid (4) is configured for closing a filling opening for a product component (12) or a product additive.

9. Safety closure (1, 21) at a container (2), according to at least one of the preceding claims, further comprising a spray rinsing device (14) for said container (2) and connected to said media supply line (3).

10. Safety closure (1, 21) at a container (2), according to at least one of the preceding claims, further comprising an electrically or pneumatically actuated shut-off device (15) for shutting off said media supply line (3).

11. Safety closure (1, 21) at a container (2), according to at least one of the preceding claims, where said pivoting lever (6, 26) is rotatably mounted at the side of said lid (4) and in particular on said container (2).

12. Safety closure (1, 21) at a container (2), according to at least one of the preceding claims, further comprising a lock (11) for said actuating arm (6a, 26a) fastened to said container (2) in a position of said lid (4) which seals said container (2).

13. Safety closure (1, 21) at a container (2), according to at least one of the preceding claims, where said lid (4) is configured for manual opening/closing.

14. Container (2), which is configured as a dosing container for a product component (12) or a product additive, in particular for the production of a beverage, with a media supply line (3) and a safety closure (1) at the container, according to at least one of the preceding claims.

15. Container according to claim 14 being configured for stationary operation in a production facility for foodstuffs such as, for example, beverages and in particular beer, and where said media supply line (3) is configured for rinsing and/or cleaning without disassembling said container (2).

## Revendications

1. Fermeture de sécurité (1, 21) au niveau d'un récipient (2) muni d'une conduite d'alimentation en fluide (3) permettant de rincer et/ou nettoyer le récipient (2), comprenant :
- un couvercle (4) permettant de fermer le récipient (2) ;
- un élément d'obturation (5) permettant de fermer la ligne d'alimentation en fluide (3) ;
- un levier pivotant (6, 26) avec un bras d'actionnement (6a, 26a) permettant de mettre en place le couvercle (4) et avec un premier élément de verrouillage (6b, 26b), dans laquelle le levier pivotant (6, 26) est monté rotatif entre le bras d'actionnement (6a, 26a) et le premier élément de verrouillage (6b, 26b) ; et
- un second élément de verrouillage (7) couplé à l'élément d'obturation (5) en terme d'entraînement et conçu sous la forme d'une butée (8) destinée au premier élément de verrouillage (6b, 26b) et active de manière sélective lorsque l'élément d'obturation (5) est ouvert, de telle manière que le couvercle (4) ne peut pas être ouvert lorsque l'élément d'obturation (5) est ouvert.

2. Fermeture de sécurité (1, 21) au niveau d'un récipient (2) selon la revendication 1, dans laquelle le second élément de verrouillage (7) est en outre conçu de telle manière que le premier élément de verrouillage (6b, 26b) bloque le second élément de verrouillage (7) lorsque le couvercle (4) est ouvert, et empêche ainsi l'ouverture de l'élément d'obturation (5).

3. Fermeture de sécurité (1, 21) au niveau d'un récipient (2) selon la revendication 1 ou 2, dans laquelle le second élément de verrouillage (7) présente un évidement (7b) quiest aligné avec le premier élément de verrouillage (6b, 26b) lorsque l'élément d'obturation (5) est fermé, de telle manière que le premier élément de verrouillage (6b, 26b) vient en prise dans l'évidement (7b) lors de l'ouverture du couvercle (4).

4. Fermeture de sécurité (1, 21) au niveau d'un récipient (2) selon l'une quelconque des revendications précédentes, dans laquelle le second élément de verrouillage (7) est un disque de verrouillage (7a) muni d'un évidement (7b) destiné au premier élément de verrouillage (6b, 26b).

5. Fermeture de sécurité (1, 21) au niveau d'un récipient (2) selon l'une quelconque des revendications précédentes, dans laquelle le premier élément de verrouillage (26b), qui est conçu en particulier sous la forme d'un disque, présente un évidement (26d) destiné au second élément de verrouillage (7).

6. Fermeture de sécurité (1, 21) au niveau d'un récipient (2) selon la revendication 4 ou 5, dans laquelle le second élément de verrouillage (7) est mobile autour d'un axe de rotation (7c) orienté de manière orthogonale par rapport à un axe de pivotement (6c, 26c) du levier pivotant (6, 26).

7. Fermeture de sécurité (1, 21) au niveau d'un récipient (2) selon l'une quelconque des revendications précédentes, dans laquelle l'élément d'obturation (5) peut être ouvert/fermé manuellement au moyen d'une poignée (5b) et le second élément de verrouillage (7) est relié de manière fixe à la poignée (5b).

8. Fermeture de sécurité (1, 21) au niveau d'un récipient (2) selon au moins l'une quelconque des revendications précédentes, dans laquelle le récipient (2) est un récipient de dosage et le couvercle (4) est conçu pour fermer une ouverture de remplissage destinée à un composant de produit (12) ou un additif de produit.

9. Fermeture de sécurité (1, 21) au niveau d'un récipient (2) selon au moins l'une quelconque des revendications précédentes, muni en outre d'un dispositif de projection (14) raccordé à la conduite d'alimentation en fluide (3) et destiné au récipient (2).

10. Fermeture de sécurité (1, 21) au niveau d'un récipient (2) selon au moins l'une quelconque des revendications précédentes, munie en outre d'un élément d'obturation (15) commandé de manière électrique ou pneumatique et permettant d'obturer la conduite d'alimentation en fluide (3).

11. Fermeture de sécurité (1, 21) au niveau d'un récipient (2) selon au moins l'une quelconque des revendications précédentes, dans laquelle le levier pivotant (6, 26) est monté rotatif sur le côté du couvercle (4) et en particulier au niveau du récipient (2).

12. Fermeture de sécurité (1, 21) au niveau d'un récipient (2) selon au moins l'une quelconque des revendications précédentes, munie en outre d'un mécanisme d'arrêt (11) fixé au niveau du récipient (2) et destiné au bras d'actionnement (6a, 26a) dans une position, rendant étanche le récipient (2), du couvercle (4).

13. Fermeture de sécurité (1, 21) au niveau d'un récipient (2) selon au moins l'une quelconque des revendications précédentes, dans laquelle le couvercle (4) est conçu pour une ouverture/fermeture manuelle.

14. Récipient (2) conçu sous la forme d'un récipient de dosage destiné à un composant de produit (12) ou à un additif de produit, en particulier permettant de produire une boisson, avec une conduite d'alimentation en fluide (3) et une fermeture de sécurité (1) au niveau du récipient selon au moins l'une quelconque des revendications précédentes.

15. Récipient selon la revendication 14, conçu pour un fonctionnement stationnaire au sein d'une installation de production de produits alimentaires tels que par exemple des boissons et en particulier de la bière, et dans lequel la conduite d'alimentation en fluide (3) est conçue pour le rinçage et/ou le nettoyage sans démontage du récipient (2).
